# FASCICULE DE BREVET EUROPEEN

(11) **EP 0 090 739 B1**
(45) Date de publication et mention de la délivrance du brevet: **12.03.1986**
(21) Numéro de dépôt: 83400646.2
(22) Date de dépôt: 29.03.1983
(51) Int. Cl.: F02M 47/02

(54) **Système d'injection électromagnétique pour moteur Diesel donnant lieu à une loi d'injection de type "pression-temps"**
Elektromagnetische Einspritzanlage für Dieselmotoren die einen Einspritzverlauf der "Druck-Zeit"-Type erzeugt
Electromagnetic injection system for diesel engines providing for a pressure-time-type injection application

(30) Priorité: 29.03.1982 FR 8205342
(43) Date de publication de la demande: 05.10.1983
(73) Titulaire: REGIE NATIONALE DES USINES RENAULT, 92109 Boulogne-Billancourt (FR)
(72) Inventeur: Jourde, Jean-Pierre, F-69004 Lyon (FR); Brivet, Pierre, F-69470 Cours (FR); Campo-Garraza, Pedro, F-69300 Caluire (FR)
(74) Mandataire: Réal, Jacques

## Description

Linvention concerne les moteurs à injection, et en particulier les moteurs Diesel à injection directe, qui nécessitent des hautes pression d'injection, soit pour pulvériser convenablement les faibles quantités de gazole requises aux faibles charges et au ralenti, soit pour introduire dans le cylindre les fortes quantités de gazole relatvies à la pleine charge dans des temps extrêmement courts; en effet, l'augmentation des taux de suralimentation sur les moteurs de véhicules industriels et l'augmentation de la vitesse de rotation sur les moteurs de voitures particulières, afin de leur donner des agréments de conduite identiques à ceux de voitures équipées de moteurs à explosion, conduisent à l'augmentation des taux d'introduction du gazole.

Les systèmes d'injection classiques apportent une solution par l'augmentation des pression d'injection, ce qui n'est pas sans créer des difficultés au niveau de la tenue des lignes hydrauliques, et de la nécessité du renforcement des pièces constitutives des pompes par exemple. La quantité de combustible injectée étant en première approximation proportionnelle à l'intégrale de la surface de la courbe de la pression en fonction du temps régnant juste en amont des trous de l'injecteur, on se rend aisément compte qu'avec une loi rectangulaire, comparativement à une loi triangulaire, pour le même temps d'injection et la même quantité injectée, le niveau de pression maximum est moins élevé.

Le principe de l'injection «pression-temps» à commande électromagnétique est connu et diverses solutions ont été proposées à ce jour, qui s'efforcent toutes de résoudre le problème suivant: tout en fonctionnant sous haute pression (800 voire 1000 bars ou plus) il faut être capable de maîtriser le débit correspondant à des très petites quantités injectées. En effet, si le temps maximum autorisé pour l'injection est de l'ordre de 0,8 à 2 millisecondes selon l'application (vitesse et gamme de cylindrée), le rapport entre les quantités maximale et minimale injectées ou dynamique d'injection peut aller de 7 à 15 ou plus.

Pour réaliser ces fortes dynamiques, la courbe de réponse du système dans l'espace temps réel d'injection - débit injecté par coup, qui est une droite entre les quantités minimales et maximales injectées, doit être telle que le prolongement de ladite droite coupe l'axe des temps à une valeur positive, c'est-à-dire que le système doit être plus rapide à la fermeture (ou fin d'injection) qu'à son ouverture (ou début d'injection); par ailleurs, le temps minimum d'injection est de l'ordre de grandeur du temps minimum technologique qui peut actuellement être obtenu pour le mouvement (ouverture ou fermeture) d'un organe électromagnétique.

Deux types de solutions, parmi celles connues, sont à retenir: soit celles comportant deux électrovannes, l'une assurant le début de l'injection, l'autre la fin de l'injection, soit celles ou l'aiguille d'injecteur est assistée par un ensemble de poussoir et de piston; deux possibilités s'offrant par la commande de l'aiguille soit en utilisant la décharge puis la charge d'une pression sur le dessus d'un piston au-dessous d'un piston de commande dont le dessus est continuellement sous pression; décharge ou charge dans le premier cas, charge ou décharge dans le second assurant respectivement le début et la fin de l'injection, sont assurées par un organe distributeur à trois voies (électrovanne trois voies, deux électrovannes ou deux servo-valves). La première solution pose des problèmes technologiques au niveau des électrovannes qui travaillent directement sous la pression, d'injection et doivent avoir des sections de passage autorisant le débit d'injection, la seconde, dans la version à deux électrovannes ou servo-valves, est relativement encombrante et, dans la version à une seule électrovanne, nécessite des temps de réponse limités pour garantir les faibles quantités injectées.

Le document GB-A-2 051 229 décrit un injecteur électromagnétique à pression-temps qui comporte une pompe à combustible à haute pression régulée et un injecteur assisté à aiguille d'injection à ouverture par effet différentiel de pression combiné avec un piston hydraulique de charge dont la pression est commandée par un dispositif électromagnétique actionné par un régulateur électronique, ce piston hydraulique étant à double effet, avec sa chambre de charge constamment en communication avec la haute pression et sa chambre de décharge à une pression variable, et le dispositif électromagnétique étant équivalent à une électrovanne trois voies mettant en communication cette chambre de décharge alternativement avec la haute pression et avec la décharge.

Le document FR-A-861 772, mentionne l'utilisation d'un clapet ou tiroir d'arrêt soumis à la pression provenant d'un distributeur pour ouvrir un conduit de combustible lorsque le distributeur applique une pression au piston d'ouverture, et le fermer lorsque la pression du distributeur est supprimée ou réduite.

Le but de l'invention est de réaliser un injecteur électromagnétique qui apporte une solution aux problèmes précédents utilisant une seule électrovanne, dans une première version, ou un système de deux petits pistons différentiels associés à une seule électrovanne dans une version préférée permettant d'obtenir un temps de réponse satisfaisant pour les petites quantités injectées d'une part et d'autre part d'avoir une fermeture de l'aiguille d'injecteur extrêmement rapide.

Le porte-injecteur est d'une famille proche de celle de la «deuxième solution» précédente de la génération ou la levée de l'aguille réalisant l'ouverture de l'injecteur et la descente de l'aiguille assurant la fermeture de l'injecteur sont réalisés respectivement per la charge en pression puis la décharge à une capacité. En effet, compte tenu des caractéristiques mêmes de toute réalisation mécanique, la décharge d'une capacité, entre deux niveaux de pression donnés, à travers un organe de contrôle (vanne ou tiroir) doué d'une vitesse d'ouverture finie et avec des fuites internes dues aux jeux fonctionnels et aux recouvrements des sections conduisant aux sources haute et basse pression pendant son fonctionnement, est plus rapide que le phénomène de recharge pour deux raisons essentielles:
a) Il est plus aisé de disposer d'une source basse pression constante (l'atmosphère par exemple) que d'une source haute pression constante pendant le remplissage, car celui-ci se réalise par nature, avec des pertes de charge.
b) Toutes les fuites internes de l'organe de commande tendent à favoriser la chute de pression. Pour ces raisons, on améliore beaucoup le fonctionnement grâce au système d'injection pression-temps selon l'invention, dont la fermeture est assuré par la décharge d'une capacité se trouvant sous le piston de commande, le dessus de celui-ci étant toujours soumis à la pression d'injection agissant en permanence comme effort de rappel.

Par ailleurs, par un dimensionnement judicieux des éléments mécaniques, le système selon l'invention donne un fonctionnement satisfaisant tout en utilisant une seule électrovanne trois voies en s'affranchissant de la rapidité d'ouverture de l'organe électromagnétique, seule sa rapidité de fermeture entrant en ligne de compte.

D'autres paricularités de l'invention apparaîtront dans la description qui va suivre de deux modes de réalisation pris comme exemple et représentés sur les dessins annexés, sur lesquels:
la fig. 1 est un schéma d'ensemble pour un seul injecteur;
la fig. 2 un diagramme des courbes représentatives du fonctionnement;
la fig. 3 est un schéma d'ensemble pour un seul injecteur améliorant la fermeture de l'aiguille; et
la fig. 4 est un diagramme des courbes représentatives de son fonctionnement.

Comme représenté sur la fig. '1, une pompe 2, de type continu, puise le gazole dans un réservoir 1 et le refoule sous une pression constante, régulée par le régulateur 3, dans une conduite haute pression 4 pouvant alimenter un ou plusieurs porte-injecteurs identiques à celui représenté sur la figure.

Il s'agit d'un porte-injecteur composé de plusieurs pièces non représentées ici, qui constituent une enveloppe contenant principalement et suivant un axe commun, un cylindre 5 dans lequel peut se déplacer un piston de commande 6 de section S_{f}, transmettant des efforts à l'aiguille de l'injecteur 9 de section Sa par l'intermédiaire d'une tige de poussée 7 de section Sp qui comporte un épaulement 16 faisant office de butée mobile pour comprimer le ressort de rappel 8. Laiguille d'injection 9 de section Sa est guidée à l'intérieur de la buse d'injection 10, de type classique, Ss représentant la section au siège. La partie inférieure du cylindre 5, délimitée par le piston 6 forme une cavité 13 qui peut être mise en communication aitenativement avec la conduite haute pression 4 ou avec la conduite de décharge 12 par l'intermédiaire d'une électrovanne à trois voies 11 actionnée par un calculateur électronique approprié.

Le logement du ressort 8 est en communication constante avec le circuit de décharge 12.

Un ajutage réglable 14 est placé en amont de l'entrée haute pression de l'électrovanne trois voies 11.

En position de repos, l'électrovanne 11 n'étant pas excitée, la capacité 13 est en communication avec le circuit de décharge 12; la haute pression régnant au-dessus du piston 6 et s'ajoutant à la force du ressort 8 maintient l'aiguille d'injecteur 9 an appui sur son siège malgré l'effet antagoniste dû à la présence de la haute pression autour de l'aiguille 9 s'appliquant sur la section différentielle (Sa-Ss).

Lorsque l'on veut injecter, on excite l'électrovanne 11 qui autorise la haute pression à pénétrer dans la chambre 13 et en même temps isole celle-ci de la décharge 12. Le début du mouvement de levée de l'aiguille d'injecteur a lieu lorsque la pression P13 régnant dans la chambre 13, alimentée par l'électrovanne 11, atteint un niveau P13,0 tel que:

de la fig. 2) où P représente la pression d'injection et Fro la force du ressort en position de repos. Par un judicieux dimensionnement des sections Sp et Sf et de la force Fro vis-à-vis de la pression P d'injection et des sections Sa et Ss de l'aiguille d'injecteur 9, il est possible de placer sur la courbe d'évolution de la pression P13 régnant dans la chambre 13, le niveau auquel l'aiguille d'injecteur commence à se lever relativement proche de la pression P13 maximum, soit la pression d'injection P. D'après les considérations précédentes sur la charge d'une capacité, le temps de la phase A est relativement long et, avec une technologie appropriée d'électrovanne trois voies , il est facile d'obtenir un temps d'ouverture de l'électrovanne inférieur au temps de la phase A ce qui fait que l'on s'affranchit du temps de réponse de l'électrovanne à son ouverture. Ceci s'obtient par le dimensionnement des organes, et en dernier recours par l'action sur l'ajutage réglable 14 qui permet d'amplifier si nécessaire la durée de la phase A comparativement au temps d'ouverture de l'électrovanne. Lorsque la pression P13 est supérieure à P13,0 l'injecteur s'ouvre et l'injection se déroule à pression constante.

En fin d'injection, le signal électrique de commande revient à zero et l'électrovanne revient au repos, interrompant la communication de la chambre 13 avec la haute pression P et mettant en communication cette même chambre avec la décharge; la pression P13 chute alors rapidement et lorsqu'elle atteint une valeur P13,f telle que: fig. 2) (Kx étant l'effort supplémentaire dû à la contraction du ressort) l'aiguille d'injecteur commence à se refermer; la pression en 13 chute brutalement et la haute pression régnant dans 5 exerce un effort de fermeture qui s'ajoute à l'effort de rappel du ressort 8, de sorte que la fermeture de l'injecteur est très rapide.

Sur la fig. 2, on peut imaginer que la remise à zéro de la tension de commande de l'électrovanne intervienne très peu de temps après la fin de la phase A ce qui permet alors de dominer les très petites quantités injectées, puisque d'une part, la phase B est très rapide et que d'autre part, il est possible de conserver des points de fonctionnement où la pression P13 n'a pas le temps d'atteindre la pression d'injection P.

Dans cette première version de la présente invention, on peut voir que le principe général réside dans le fait de décaler l'ouverture de l'aiguille de l'injecteur par rapport au movement d'ouverture de l'électrovanne en utilisant des retards hydrauliques tandis que la fermeture de l'aiguille est directement pilotée par la fermeture de l'électrovanne.

Dans la version préférée de l'invention telle que décrite ci-dessous on garde le même principe général en l'amplifiant ce qui permet par l'adjonction de deux pistons différentiels d'autoriser la décharge de la capacité autour de l'aiguille d'injecteur en fin d'injection donnant lieu à une fermeture d'aiguille encore plus rapide et de donner au porte-injecteur une sécurité positive de débit, c'est-à-dire qu'en cas de défaillance de l'aiguille d'injecteur ou de certaines défaillances de l'électrovanne, la haute pression d'injection est interrompue.

Sur la fig. 3, on retrouve les mêmes ensembles que sur la fig. 1 qui sont complétés de la façon suivante: le corps du'porte-injecteur comprend de plus deux alésages concentriques 20 et 21 respectivement de diamètre D et d. Dans l'alésage 20, un piston 23 est en appui sur le piston 22 de l'alésage 21. Le piston 22 comprend un perçage 26 en forme de T permettant de relier, selon la position du piston 22 dans l'alésage 21, la chambre 18 formée par le fond de l'alésage 21 et la partie inférieure du piston 22 à une gorge annulaire 25 ménagée dans l'alésage 21. Il comprend par ailleurs, une gorge annulaire 24. La chambre 18 est alimentée par la pression P de la pompe 2 en permanence par le conduit 4a, la cavité 17 formée par la partie supérieure de l'alésage 20 et le dessus du piston 23 est reliée à la sortie de l'électrovanne 11, qui peut être mise alternativement à la pression P ou au retour de fuites, par un conduit 32 duquel partent deux conduits 28a et 28b allant dans la chambre 13: sur ie conduit 28b est placé un clapet anti-retour 30 de telle façon qu'il autorise le combustible à se diriger de la chambre 13 vers le conduit 32; sur le conduit 28a sont interposés un clapet anti-retour 29 et un étranglement 14a remplaçant l'étranglement 14 de la pre₋ mière version, le clapet anti-retour 29 étant placé de telle façon qu'il autorise le combustible à se diriger de la conduite 32 vers la chambre 13. Enfin, la gorge 25 est reliée à la capacité 35 située autour de l'aiguille d'injecteur 9 par un conduit 4b-4c. Par ailleurs, le volume compris entre les pistons 23 et 22 est en communication permanente par un conduit 4d avec les fuites.

Le principe de fonctionnement est le suivant: sur la fig. 3 le système est représenté en position d'injection, c'est-à-dire lorsque l'électrovanne 11 est sous tension.

Avant l'injection, comme précédemment, l'électrovanne n'étant pas excitée, la chambre 13 est en communication avec les fuites.

Il en est de même de la chambre 17 et, puisque la pression d'injection P règne en permanence dans la chambre 18, les deux pistons 23 et 22 sont en position haute; dans ce cas, la haute pression ne peut s'établir dans la conduite 4b menant à l'injecteur puisque le haut du T 26 est obstrué par les parois de l'alésage 21 et la gorge 24, par un aménagement spécial 4c du conduit 4b, met en communication la capacité 35 avec les fuites par le conduit 15.

Au moment où l'on veut injecter, on met l'électrovanne 11 sous tension ce qui isole le conduit 32 des fuites et permet à la haute pression de s'établir, du fait de l'étranglement 14a placé sur la ligne 28a, plus rapidement dans la chambre 17 que dans la chambre 13. En se rapportant à la fig. 4, on comprendra plus aisément les explications suivantes: la pression P17 croissant plus vite que la pression P13 et puisque le diamètre D du piston 23 est supérieur au diamètre d du piston 22, la pression P17 va arriver à un niveau P17,0 tel que: avant que la pression P13 ait atteint le niveau P13,0 décrit dans la première version. A ce moment là, les pistons 23 et 22 se meuvent vers le bas mettant en communication la capacité 35 avec la haute pression P puisque le haut du T 26 vient en coïncidence avec la gorge 25; la haute pression d'injection P est donc établie dans l'injecteur avant que la pression P13,0 soit atteinte et que l'aiguille d'injecteur commence à s'ouvrir comme décrit dans la première version. Une adaptation de l'étranglement 14a permet de régler exactement les déphasages entre les niveaux de pression P17,0 et P13,0. A la fin de l'injection, lorsque le signal de commande de l'électrovanne revient à 0, la cinématique de fermeture de l'aiguille se déroule comme dans la première version si ce n'est que la fin de fermeture de l'aiguille est accélérée à partire du moment ou la pression dans la chambre 35 commence à chuter par suite du déplacement du piston 22.

Le piston 22 apporte par ailleurs au porte-injecteur une sécurité positive puisqu'il interrompt la pression constante P dans la cavité 35 entre deux injections, donc si l'aiguille d'injecteur 9 vient à se coincer dans la buse 10, le combustible sous pression P ne pénétrera au pire dans le cylindre que durant le très court instant d'injection limitant les risques de noyer le moteur. Enfin, si par hasard l'électrovanne 11 venant à se bloquer dans une position intermédiaire laissant ses trois voies en communication, la pression P17 ne pourrait s'établir à un niveau suffisant pour lutter contre la pression P et mettre en communication le haut du T 26 avec la gorge annulaire 25.

## Revendications

1. Système d'injection électromagnétique à pression-temps pour un moteur à injection, du type comportant une pompe à combustible à haute pression régulée et un injecteur assisté comportant une aiguille d'injection à ouverture par effet différentiel de pression et à fermeture par ressort taré combiné avec un piston hydraulique de charge dont la pression est commandée par un dispositif électromagnétique actionné par un régulateur électronique, ledit piston hydraulique de charge (6) étant à double effet, avec sa chambre de charge (5) constamment en communication avec ladite haute pression (4) et sa chambre de décharge (13) à une pression variable, et ledit dispositif électromagnétique étant équivalent à une électrovanne à trois voies (11) mettant en communication ladite chambre de décharge (13) alternativement avec la haute pression (4) et avec la décharge (12), caractérisé par le fait qu'il comporte un étrangleur ajustable (14, 14a) inséré dans le circuit allant de la pompe (2-3) à la chambre de décharge (13) en passant par l'électrovanne (11), cette chambre de décharge étant connectée à la décharge sans passer par cet étrangleur, cet étrangleur étant déterminé et réglé de manière que le temps (A) qui est nécessaire à partir du signal de commande de début d'injection pour que la pression dans la chambre de décharge (13) atteigne la valeur (P13,0) correspondant au début d'ouverture de l'aiguille (9) soit supérieur au temps de levée de l'électrovanne (11), et que la fermeture de cette aiguille soit directement pilotée par la fermeture de l'électrovanne (11).

2. Système d'injection selon la revendication 1, caractérisé par le fait que l'étrangleur (14) est inséré en amont de l'électrovanne (11) dont la voie commune est raccordée directement à la chambre de décharge (13).

3. Système d'injection selon la revendication 1, caractérisé par le fait que la voie commune raccordant l'électrovanne (11) à la chambre de décharge comprend deux voies parallèles (28a, 28b) dans lesquels sont interposée des clapets anti-retour (29, 30) pour des sens d'écoulement opposés, et que l'étrangleur (14a) est inséré dans celle (28a) de ces voies qui autorise le libre écoulement vers la chambre de décharge (13).

4. Système d'injection selon une des revendications précédentes, caractérisé par le fait que la capacité d'aiguille entourant l'aiguille (9) d'injection est raccordée en permanence à la haute pression (4).

5. Système d'injection selon la revendication 3, caractérisé par le fait que la capacité d'aiguille (35) est raccordé alternativement à la haute pression (4) et à la décharge (15) par un distributeur auxiliaire à deux petits pistons différentiels (22, 23) comportant lui-même son extrémité (18) de la plus petite section raccordée en permanence à la haute pression (4a) et son extrémité (17) de commande de la plus grande section raccordée à la sortie (32) de l'électrovanne (11) vers ladite voie commune (28a, 28b) sans passer par ledit étrangleur (14a).

## Patentansprüche

1. Elektromagmetische Einspritzanlage vom Typ Druck-Zeit für einen Einspritzmotor, welche eine gesteuerte Hochdruck-Treibstoffpumpe aufweist und eine servogesteuerte Einspritzdüse aufweist, mit einer Einspritznadel, deren Öffnung von einem Differentialdruckeffekt und deren Schliessung von einer einstellbaren Feder in Zusammenarbeit mit einem hydraulischen Steuerkolben abhängt, dessen Druck von einer elektromagnetischen Anordnung gesteuert wird, die von einem elektronischen Regler betätigt wird, wobei der hydraulische Steuerkolben (7) eine Doppelwirkung ausübt, indem seine Lastkammer (5) ständig mit dem Hochdruck (4) beaufschlagt ist und seine Steuerkammer (13) mit einem variablen Druck beaufschlagt ist, und wobei die elektromagnetische Anordnung äquivalent zu einem Dreiwege-Elektroventil (11) ist, das die Steuerkammer (13) abwechselnd mit dem Hochdruck (4) und mit dem Ablassdruck (12) verbindet, dadurch gekennzeichnet, dass sie eine einstellbare Drossel (14, 14a) aufweist, die in der Zufuhrleitung von der Pumpe (2-3) über das Elektroventil (11) zur Steuerkammer (13) eingesetzt ist, wobei diese Steuerkammer mit der Ablassleitung, ohne mit der Drossel verbunden zu sein, verbunden ist und wobei die Drossel derart ausgebildet und gesteuert ist, dass die Zeit (A), die erforderlich ist um ausgehend vom Steuersignal zu Beginn des Einspritzens den Druck in der Steuerkammer (13) auf den Wert (P13,0) zu bringen, entsprechend dem Öffnungsbeginn der Nadel (9), grösser ist als die Öffnungszeit des Elektroventils (11) und dass das Schliessen der Nadel direkt durch das Schliessen des Elektroventils (11) steuerbar ist.

2. Anlage nach Anspruch 1, dadurch gekennzeichnet, dass die Drossel (14) stromaufwärts des Elektroventils eingesetzt ist, dessen gemeinsame Leitung direkt mit der Steuerkammer (13) verbunden ist.

3. Anlage nach Anspruch 1, dadurch gekennzeichnet, dass die gemeinsame Leitung, die das Elektroventil (11) mit der Steuerkammer verbindet, zwei Parallelleitungen (28a, 28b) aufweist, in denen Rückschlagventile (29, 30) in entgegengesetzter Fliessrichtung eingesetzt sind und dass die Drossel (14a) in derjenigen (28a) dieser Leitungen eingesetzt ist, die das freie Strömen zur Steuerkammer (13) hin ermöglicht.

4. Anlage nach einem der vorhergehenden Ansprüche, dadurch gekennzeichnet, dass der die Einspritznadel (9) umgebende Einspritzraum ständig mit dem Hochdruck (4) beaufschlagt ist.

5. Anlage nach Anspruch 3, dadurch gekennzeichnet, dass der Einspritzraum (35) abwechselnd mitdem Hochdruck (4) und dem Ablassdruck (15) beaufschlagt ist mittels eines zusätzlichen Verteilers, der zwei kleine Differentialkolben (22, 23) aufweist und selbst an seinem Ende (18) mit dem kleinsten Querschnitt ständig mit dem Hochdruck (4a) verbunden ist und mit seinem Steuerende (17) mit dem grössten Queschnitt mit dem Ausgang (32) des Elektroventils (11) verbunden ist in Richtung der gemeinsamen Leitung (28a, 28b) ohne mit der Drossel (14a) verbunden zu sein.

## Claims

1. Electromagnetic injection system of pressure- time type for an injection engine, of the type comprising a regulated high pressure fuel pump and an assisted injector comprising an injection needle which opens by a differential pressure effect and which closes by means of a calibrated spring combined with a hydraulic load piston whose pressure is controlled by the electromagnetic device actuated by an electronic regulator, said hydraulic load piston (6) being of double acting type, with its loading chamber (5) constantly in communication with said high pressure (4) and its unloading chamber (13) at a variable pressure, and said electromagnetic device being equivalent to a three-way electrically operated valve (11) communicating said unloading chamber (13) alternatively with the high pressure (4) and with the discharge (12), characterized in that it comprises an adjustable throttle (14, 14a) inserted in the circuit going from the pump (2-3) to the unloading chamber (13), passing through the electrically operated valve (11), said unloading chamber (13) being connected to the discharge without passing through said throttle, said throttle being so determined and regulated that the time (A) which is necessary from the injection commencement control signal for the pressure in the unloading chamber (13) to reach the value (P13,0) corresponding to the commencement of opening of the needle (9) is greater than the lift time of the electrically operated valve (11), and that closure of said needle is directly pilot-controlled by closure of the electrically operated valve (11).

2. An injection system according to claim 1 characterised in that the throttle (14) is disposed upstream of the electrically operated valve (11) whose common way is connected directly to the unloading chamber (13).

3. An injection system according to claim 1 characterized in that the common way connecting the electrically operated valve (11) to the unloading chamber comprises two parallel ways (28a, 28b) in which are interposed non-return valves (29, 30) for bpposite directions of flow, and that the throttle (14a) is disposed in that one (28a) of said ways, which permits the free flow towards the unloading chamber (13).

4. An injection system according to one of the preceding claims characterised in that the needle chamber surrounding the injection needle (9) is permanently connected to the high pressure (4).

5. An injection system according to claim 3 characterised in that the needle chamber (35) is connected alternatively to the high pressure (4) and to the discharge (15) by an auxiliary distributor having two small differential pistons (22, 23), which itself has its end (18) of smallest section permanently connected to the high pressure (4a) and its control end (17) of largest section connected to the outlet (32) of the electrically operated valve (11) to said common way (28a, 28b) without passing through said throttle (14a).
